# EUROPÄISCHE PATENTSCHRIFT

(11) **EP 3 243 962 B1**
(45) Veröffentlichungstag und Bekanntmachung des Hinweises auf die Patenterteilung: **04.12.2019**
(21) Anmeldenummer: 17170556.9
(22) Anmeldetag: 11.05.2017
(51) Int. Cl.: E01H 5/02, A47L 13/11

(54) **UNIVERSALSCHIEBER ZUR BODENREINIGUNG**
UNIVERSAL SLIDER FOR SOIL CLEANING
GLISSIÈRE UNIVERSELLE POUR NETTOYAGE DE SOL

(30) Priorität: 12.05.2016 LU 93070
(43) Veröffentlichungstag der Anmeldung: 15.11.2017
(73) Patentinhaber: Optimo-S GmbH, 57078 Siegen (DE)
(72) Erfinder: SCHELLENBERG, Alfred, 57078 Siegen (DE)
(74) Vertreter: Grabovac, Dalibor

(56) Entgegenhaltungen:
- DE-U1- 29 822 908
- US-A- 5 528 793
- US-A1- 2007 187 964
- US-A1- 2016 095 492

## Beschreibung

Die Erfindung betrifft einen Universalschieber zur Bodenreinigung mit wenigstens einem Schieberblatt und einem Stil, die beide an einem länglichen Befestigungselement angeordnet sind.

Aus DE 10 2011 119 132 A1 ist ein handbetriebenes Bodenreinigungsgerät insbesondere zu Anwendung im Außenbereich zur Beseitigung von Schnee bekannt. Das Bodenreinigungsgerät weist eine Aufnahme für einen Stil auf, die längs- und quermittig angeordnet einem als Haltebügel wirksamen Profil zugeordnet ist. An dem Haltebügel ist ein elastisches Wischerblatt angeordnet, welches mit zwei Reinigungslippen über den Haltebügel vorsteht. Um eine gute Anpassung an Bodenunebenheiten zu erreichen und gleichzeitig den Transport von größeren und massereicheren Verunreinigungen zu ermöglichen, ist vorgesehen, dass die Reinigungslippen im Wesentlichen V-förmig zueinander stehen und bezogen auf die Längsmittelachse des Haltebügels in unterschiedlichen Breiten über diesen überstehen.

Aus US 2016 0095492 A1 ist ein Schieber mit einem Stil und mit einer einzigen Schieberklinge bekannt. Oberhalb der Schieberklinge ist ein konkav in Schieberichtung um 90 Grad gebogener Abweiser angeordnet, der verhindert, dass der geschobene Unrat über die Schieberklinge fließt.

Aus US 2007/0187964 A1 ist eine Schneebeseitigungsvorrichtung bekannt, die insbesondere zur manuellen Entfernung des frisch gefallenen Schnees um das Haus oder Geschäft gedacht ist. Diese Vorrichtung umfasst eine harte, konkavierte Kunststoffklinge, deren distale Spitzen leicht aufgerollt sind. Die oberen 3 Zoll der Kunststoffklinge sind mit einer sich verjüngenden Kappe aus vernetztem, physikalisch geblasenem, geschlossenzelligem Polyethylenschaum mit einer Dichte von 2 Pfund pro Kubikfuß umhüllt. Die Schneeräumvorrichtung hat einen gelenkigen, schwenkbaren zweiteiligen Griff, der einen Griffschaft und ein Griffende aufweist.

Es ist die Aufgabe der vorliegenden Erfindung, einen Schieber zur Bodenreinigung anzugeben, der besonders vielseitig einsetzbar ist und der besonders robust und dennoch kostengünstig herstellbar ist.

Die Aufgabe wird durch einen Universalschieber der eingangs genannten Art gelöst, der dadurch gekennzeichnet ist, dass der Universalschieber ein erstes Schieberblatt und ein zweites Schieberblatt aufweist, wobei das erste Schieberblatt einen Befestigungsabschnitt und eine über das Befestigungselement hervorstehende Reinigungslippe aufweist und dass das Befestigungselement eine sich entlang seiner Längserstreckungsrichtung erstreckende Abkröpfung aufweist, durch die ein Versatz einer ersten Fläche zu einer zweiten Fläche des Befestigungselements geschaffen ist, wobei die erste Fläche Teil eines Gegenbefestigungsabschnitts des Befestigungselements für den Befestigungsabschnitt des ersten Schieberblattes ist und wobei das zweite Schieberblatt einen zweiten Befestigungsabschnitt und eine über das Befestigungselement hervorstehende zweite Reinigungslippe aufweist und dass das Befestigungselement eine sich entlang seiner Längserstreckungsrichtung erstreckende zweite Abkröpfung aufweist, durch die ein zweiter Versatz einer dritten Fläche zu einer zweiten Fläche des Befestigungselements geschaffen ist, wobei die dritte Fläche Teil eines zweiten Gegenbefestigungsabschnitts des Befestigungselements für den zweiten Befestigungsabschnitt des zweiten Schieberblattes ist.

Der erfindungsgemäße Universalschieber hat den ganz besonderen Vorteil, dass er beispielsweise durch Herstellen des Befestigungselements oder wenigstens eines Hauptteils des Befestigungselements auf der Basis eines Blechbiegeteils besonders robust, insbesondere verwindungssteif, aber dennoch mit vergleichsweise geringem Aufwand, insbesondere Kostenaufwand, herstellbar ist.

Durch die Abkröpfung ist vorteilhaft eine Möglichkeit geschaffen, das Schieberblatt sicher und zuverlässig, aber dennoch, insbesondere werkzeuglos und/oder zerstörungsfrei, wieder abnehmbar an dem Befestigungselement zu befestigen. Hierbei kann insbesondere vorteilhaft vorgesehen sein, dass der Gegenbefestigungsabschnitt des Befestigungselements über einen Steg mit dem die zweite Fläche aufweisenden Teil des Befestigungselements verbunden ist und dass eine Stirnseite des ersten Schieberblatts unmittelbar an dem Steg anliegt. Auf diese Weise ist der Befestigungsabschnitt des ersten Schieberblatts besonders sicher, insbesondere gegen Verdrehen oder Verschieben, gesichert. Insbesondere kann alternativ oder zusätzlich vorgesehen sein, dass sich der Befestigungsabschnitt des ersten Schieberblatts formschlüssig in eine durch die Abkröpfung gebildete Aufnahme eingefügt.

Bei einer besonderen Ausführung entspricht das Maß des Versatzes der ersten Fläche zu der zweiten Fläche der Dicke des ersten Schieberblatts. Hierdurch wird vorteilhaft erreicht, dass die zweite Fläche des Befestigungselements und eine Unterseite des ersten Schieberblattes keinen Versatz zueinander aufweisen. Vielmehr kann so vorteilhaft erreicht werden, dass die zweite Fläche des Befestigungselements und eine Unterseite des ersten Schieberblattes stufenlos ineinander übergehen können.

Wie bereits erwähnt kann in ganz besonders vorteilhafter Weise vorgesehen sein, dass das Befestigungselement als Blechbiegeteil oder als gewinkelte oder gebogene Platte ausgebildet ist oder eine in gewinkelte oder gebogene Platte aufweist. Insbesondere durch die Abkröpfung, die sich vorzugsweise über die gesamte Länge des Befestigungselements erstreckt, erhält das Befestigungselement eine besonders große Stabilität und insbesondere Biegesteifigkeit.

Unter dem Begriff der Abkröpfung wird insbesondere der Verlauf eines Ausgangsmaterials, insbesondere eines Flachmaterials und/oder eines Blechs, verstanden, das so gebogen ist, dass zwei zueinander parallel verschobene Flächen ausgebildet sind. Die Flächen können eben ausgebildet sein. Es ist jedoch auch möglich, dass die Flächen gekrümmt sind. Eine Abkröpfung kann vorteilhaft beispielsweise durch zwei gegenläufige und/oder liniensymmetrische Umbiegungen eines Ausgangsmaterials realisiert sein. Eine Abkröpfung kann vorteilhaft beispielsweise durch eine s-förmiges Biegen eines Ausgangsmaterials realisiert werden.

Wie bereits erwähnt, kann vorteilhaft vorgesehen sein, dass das ersten Schieberblatt und das Befestigungselement voneinander separate oder voneinander, insbesondere zerstörungsfrei und/oder werkzeuglos, separierbare Bauteile sind.

Insbesondere kann vorteilhaft vorgesehen sein, dass die Reinigungslippe weiter über das Befestigungselement hervorsteht, als das Befestigungselement breit ist, und/oder dass die Reinigungslippe um mehr als 5cm oder um mehr als 7 cm oder um mehr als 10 cm oder um genau 7 cm über das Befestigungselement hervorsteht. Ein Hervorstehen um die genannten Maße ist besonders vorteilhaft, um eine Flexibilität des Materials, mit dem das erste Schieberblatt hergestellt ist, hinsichtlich einer guten Anpassbarkeit an Bodenunebenheiten ausnutzen zu können.

Das erste Schieberblatt kann vorteilhaft aus einem flexiblen Kunststoff, insbesondere aus Weich-PVC hergestellt sein. Insbesondere kann das erste Schieberblatt vorteilhaft aus einem flexiblen Kunststoff hergestellt sein, in den ein flexibles Verstärkungsvlies oder ein flexibles Verstärkungsgitter eingearbeitet ist. Eine solche Ausführung ist besonders widerstandsfähig und erlaubt es, auch schwereres Räumgut wegzuschieben, ohne dass das erste Schieberblatt beschädigt wird.

Insbesondere kann vorteilhaft vorgesehen sein, dass das erste Schieberblatt und eben ausgebildet ist. Es ist jedoch auch möglich, dass das erste Schieberblatt gekrümmt oder abgewinkelt ausgebildet ist.

Außerdem kann das erste Schieberblatt farbig ausgebildet sein, wobei insbesondere vorgesehen sein kann, dass unterschiedlichen Farben unterschiedliche Eigenschaftes unterschiedlicher Schieberblätter zugeordnet sind. Der Benutzer kann so beispielsweise an der Farbe erkennen, welche Flexibilität und/oder Abriebfestigkeit ein Schieberblatt aufweist und/oder für welche Anwendungen es geeignet ist. Wenn das Grundmaterial des Schieberblattes durchsichtig oder durchscheinend ausgebildet ist, kann dem Schieberblatt durch ein farbiges Verstärkungsvlies oder ein farbiges Verstärkungsgitter eine Farbanmutung verliehen werden.

Vorzugsweise sind das erste und/oder das zweite Schieberblatt aus einem säure- und/oder basenbeständigen Material hergestellt. Auf diese Weise ist vermieden, dass das Schieberblatt bei der Benutzung chemisch, beispielsweise durch im Räumgut enthaltene Chemikalien und/oder Streusalz, angegriffen wird. Alternativ oder zusätzlich kann vorteilhaft vorgesehen sein, dass das Schieberblatt in einem Temperaturbereich von -40 Grad Celsius bis + 40 Grad Celsius flexibel ist; dies insbesondere, wenn Universalschieber als Schneeschieber eingesetzt werden soll.

Das Befestigungselement und/oder das erste und/oder das zweite Schieberblatt können vorteilhaft eine Länge im Bereich von 44 bis 65 cm, insbesondere von 50 cm oder von 60 cm aufweisen. Eine solche Länge ist insbesondere vorteilhaft beim Schneeräumen.

Der erfindungsgemäße Universalschieber wird vorzugsweise so eingesetzt, dass die Reinigungskante dem zu reinigenden Boden zugewandt ist. Insbesondere kann vorteilhaft vorgesehen sein, dass das erste oder das zweite Schieberblatt eine dem Stil zugewandte Oberseite und eine von dem Stil abgewandte und dem wegzuschiebenden Gut zugewandte Unterseite aufweist, wobei der Universalschieber dazu ausgebildet und bestimmt ist mit der Unterseite voran über den zu reinigenden Boden geschoben zu werden.

Es kann vorteilhaft insbesondere vorgesehen sein, dass sich das erste Schieberblatt und das zweite Schieberblatt wenigstens dadurch unterscheiden, dass sie aus unterschiedlich harten und/oder unterschiedlich elastischen und/oder unterschiedlich flexiblen Materialien hergestellt sind.

Eine solche Ausführung hat den ganz besonderen Vorteil, dass die Zahl der Verwendungsmöglichkeiten gegenüber dem aus DE 10 2011 119 132 A1 bekannten Bodenreinigungsgerät erheblich erhöht ist. Insbesondere kann beispielsweise das erste Schieberblatt dazu ausgebildet sein Reinigungsaufgaben zu lösen, für die das zweite Schieberblatt ungeeignet ist. Es ist beispielsweise vorteilhaft auch möglich, das erste Schieberblatt besonders flexibel und elastisch auszubilden, um damit sehr leise und effektiv Schnee schieben zu können, während das zweite Schieberblatt sehr unflexibel und hart ausgebildet sein kann, um Eis vom Boden lösen zu können. Der Benutzer kann vorteilhaft jeweils das Schieberblatt zum Einsatz bringen, das für die gerade akute Reinigungsaufgabe die besseren Eigenschaften bietet. Außerdem kann das erste Schieberblatt einfach ausgetauscht werden, wenn es verschlissen ist oder wenn ein anderes erstes Schieberblatt mit anderen Eigenschaften benötigt wird.

Der Universalschieber ist vorzugsweise dazu ausgebildet und bestimmt, von einem stehenden, insbesondere normalgroßem und erwachsenen, Benutzer bedient zu werden. Entsprechend ist es von Vorteil, wenn der Stil etwa die Länge eines Besenstils aufweist. Das Befestigungselement kann beispielsweise ein, insbesondere konisches, Innengewinde aufweisen, in das ein mit einem, insbesondere konischen, Außengewinde versehene Ende des Stils eingeschraubt ist. Alternativ ist es beispielsweise auch möglich, dass das Befestigungselement einen Innenkonus aufweist, in den ein als Außenkonus ausgebildetes Ende des Stil klemmend eingesteckt und beispielsweise mit einer Sicherungsschraube zusätzlich fixiert ist.

Der erfindungsgemäße Universalschieber wird vorzugsweise so eingesetzt, dass jeweils eine Reinigungskante des für die gerade zu bewältigende Reinigungsaufgabe geeigneten Schieberblattes dem zu reinigenden Boden zugewandt ist. Insbesondere kann vorteilhaft vorgesehen sein, dass das erste Schieberblatt und das zweite Schieberblatt jeweils eine dem Stil zugewandte Oberseite und eine von dem Stil abgewandte Unterseite aufweisen, wobei der Universalschieber dazu ausgebildet und bestimmt ist mit der Unterseite des jeweils am zu reinigenden Boden aufliegenden Schieberblattes voran über den zu reinigenden Boden geschoben zu werden.

Der Universalschieber kann vorteilhaft derart ausgebildet sein, dass das erste Schieberblatt weicher und/oder elastischer und/oder flexibler ist, als das zweite Schieberblatt. Dies hat den Vorteil, dass das zweite Schieberblatt beispielsweise für eine Grobreinigung verwendet werden kann, während das erste Schieberblatt vorteilhaft, insbesondere durch eine gute Anpassbarkeit an Bodenunebenheiten, für eine Feinreinigung verwendet werden kann. Es ist beispielsweise vorteilhaft auch möglich, das zweite, hart ausgebildete Schieberblatt zum Abschaben oder Lösen von Eis zu verwenden, während das erste Schieberblatt dazu eingesetzt werden kann, das gelöste Eis und/oder losen Schnee wegzuschieben. Eine weitere vorteilhafte Möglichkeit der Verwendung besteht darin, das zweite, hart ausgebildete Schieberblatt zum Abschaben oder Lösen von verkrustetem Dreck zu verwenden, während das erste Schieberblatt dazu eingesetzt werden kann, den gelösten Dreck und/oder Schlamm wegzuschieben.

Beispielsweise können das erste Schieberblatt und/oder das zweite Schieberblatt aus einem, insbesondere flexiblen, Kunststoff, insbesondere aus Weich-PVC hergestellt sein. Eine solche Ausführung ermöglicht eine besonders gute Anpassbarkeit an die Oberfläche des zu reinigenden Bodens. Darüber hinaus hat ein solches Schieberblatt den Vorteil, dass kaum Geräusche entstehen, wenn es über den Boden geschoben wird. Mit einem solchen ersten Schieberblatt ist insbesondere ein weitgehend geräuschloses Schneeräumen ermöglicht.

Bei einer besonderen Ausführung ist das zweite Schieberblatt aus einem Metall oder einer Metalllegierung oder aus Stahl oder aus Edelstahl oder aus verzinktem Metallblech hergestellt. Eine solche Ausführung hat den Vorteil, dass mit dem zweiten Schieberblatt auch stark anhaftendes Räumgut gelöst oder zerteilt werden kann.

Das erste Schieberblatt und/oder das zweite Schieberblatt können vorteilhaft zerstörungsfrei und/oder werkzeugfrei wieder lösbar an dem Befestigungselement festgelegt sein. Eine solche Ausführung ermöglicht es insbesondere, das erste Schieberblatt einfach und schnell austauschen zu können; beispielsweise wenn das Schieberblatt verschlissen ist oder ein Schieberblatt mit anderen Eigenschaften benötigt wird.

Bei einer besonderen Ausführung weist das erste Schieberblatt eine erste Reinigungslippe und einen ersten Befestigungsabschnitt auf, wobei der erste Befestigungsabschnitt unmittelbar, insbesondere zerstörungsfrei und/oder werkzeugfrei wieder lösbar, an dem Befestigungselement festgelegt ist oder festlegbar ist, während die erste Reinigungslippe über das Befestigungselement hervorsteht. Insbesondere kann vorteilhaft vorgesehen sein, dass die erste Reinigungslippe weiter über das Befestigungselement hervorsteht, als das Befestigungselement breit ist, und/oder dass die erste Reinigungslippe um mehr als 5cm oder um mehr als 7 cm oder um mehr als 10 cm oder um genau 7 cm über das Befestigungselement hervorsteht. Ein Hervorstehen um die genannten Maße ist besonders vorteilhaft, um eine Flexibilität des Materials, mit dem das erste Schieberblatt hergestellt ist, hinsichtlich einer guten Anpassbarkeit an Bodenunebenheiten ausnutzen zu können.

Analog kann vorteilhaft auch vorgesehen sein, dass das zweite Schieberblatt eine zweite Reinigungslippe und einen zweiten Befestigungsabschnitt aufweist, wobei der zweite Befestigungsabschnitt unmittelbar, insbesondere zerstörungsfrei und/oder Werkzeugfrei wieder lösbar, an dem Befestigungselement festgelegt ist oder festlegbar ist, während die zweite Reinigungslippe über das Befestigungselement hervorsteht. Hierbei ist es von Vorteil, wenn der erste Befestigungsabschnitt des ersten Schieberblattes und der zweite Befestigungsabschnitt des zweiten Schieberblattes gleichartig ausgebildet sind. Der Vorteil besteht darin, dass eine gleichartige Befestigung, insbesondere auf der Basis von Gleichteilen, möglich ist.

Alternativ kann in besonders vorteilhafter Weise vorgesehen sein, dass das zweite Schieberblatt unlösbar und/oder nicht zerstörungsfrei lösbar mit dem Befestigungselement verbunden ist. Eine solche Herstellungsweise ist insbesondere für eine Massenfertigung besonders effizient und kostengünstig realisierbar. Es ist auch vorteilhaft beispielsweise auch möglich, ein Befestigungselement aus Metall mit einem metallenen zweiten Schieberblatt zu verschweißen.

Besonders gut handhabbar ist eine Ausführung, bei der sich das erste Schieberblatt und das zweite Schieberblatt ausgehend von dem Befestigungselement in unterschiedliche Richtungen erstrecken. Alternativ oder zusätzlich kann auch vorgesehen sein, dass sich das erste Schieberblatt und das zweite Schieberblatt in einen von Null Grad verschiedenen Winkel zueinander von dem Befestigungselement weg in unterschiedliche Richtungen erstrecken. Der Winkel kann vorteilhaft im Bereich von 170 Grad bis 90, insbesondere im Bereich von 170 Grad bis 120 Grad, insbesondere im Bereich von 150 Grad bis 130 Grad liegen.

Bei einer vorteilhaften Ausführung weisen das erste Schieberblatt und das zweite Schieberblatt eine gleichartige Form auf. Insbesondere kann vorteilhaft vorgesehen sein, dass das erste Schieberblatt und das zweite Schieberblatt eben ausgebildet sind. Es ist vorteilhaft insbesondere auch möglich, dass das erste Schieberblatt und das zweite Schieberblatt eben ausgebildet sind und in Ebenen angeordnet sind, die einen von Null Grad verschiedenen Winkel zueinander aufweisen. Es hat sich gezeigt, dass der Winkel im Hinblick auf eine gute Handhabbarkeit vorteilhaft im Bereich von 170 Grad bis 90, insbesondere im Bereich von 170 Grad bis 120 Grad, insbesondere im Bereich von 150 Grad bis 130 Grad liegt.

Bei einer ganz besonders vorteilhaften Ausführung weisen das erste Schieberblatt und das zweite Schieberblatt eine unterschiedliche Form auf. Insbesondere kann vorteilhaft vorgesehen sein, dass das erste Schieberblatt und/oder wenigstens eine erste Reinigungslippe des ersten Schieberblattes eben ausgebildet sind, während das zweite Schieberblatt zum ersten Schieberblatt hin gekrümmt oder abgekantet ist. Eine solche Ausführung erlaubt es, das freie Ende des zweiten Schieberblattes besonders flach relativ zu dem zu reinigenden Boden anstellen zu können; dies insbesondere, ohne dass der Benutzer das freie Ende des Stils des Universalschiebers in unergonomischer Weise in Richtung Boden, insbesondere im Vergleich zur Stilausrichtung bei Verwendung des ersten Schieberblatts, absenken muss. Eine solche Ausführung ist zum Lösen und/oder Abschaben von hartnäckig anhaftendem Räumgut, insbesondere zum Lösen und/oder Abschaben von Eis, ganz besonders vorteilhaft.

Ganz allgemein kann vorteilhaft vorgesehen sein, dass das erste Schieberblatt und/oder wenigstens eine erste Reinigungslippe des ersten Schieberblattes eben ausgebildet ist, während das zweite Schieberblatt gewinkelt ausgebildet ist, oder dass das erste Schieberblatt und/oder wenigstens eine erste Reinigungslippe des ersten Schieberblattes eben ausgebildet ist, während das zweite Schieberblatt gekrümmt ausgebildet ist.

Es können sich das erste Schieberblatt und das zweite Schieberblatt durch den Winkel des Bereichs ihrer freien Enden relativ zur Längserstreckungsachse des Stils unterscheiden. Der genannte Winkel hat einen Einfluss auf den Widerstand, der dem Benutzer, bei gleicher Haltung des Stils, beim Schieben entgegengesetzt wird.

In vorteilhafter Weise kann vorgesehen sein, dass das erste Schieberblatt und/oder wenigstens eine erste Reinigungslippe des ersten Schieberblattes eben ausgebildet sind. Auch das zweite Schieberblatt und/oder wenigstens eine zweite Reinigungslippe des zweiten Schieberblattes können eben ausgebildet sein.

Ganz unabhängig von der Form des ersten Schieberblattes kann vorteilhaft vorgesehen sein, dass das zweite Schieberblatt gewinkelt oder gekrümmt ausgebildet ist, beispielsweise um das freie Ende des zweiten Schieberblattes besonders flach anstellen zu können, ohne hierfür den Anstellwinkel des Stils des Universalschiebers relativ zum Boden absenken zu müssen. Insbesondere kann das zweite Schieberblatt durch eine Abkantung gewinkelt ausgebildet sein, die parallel zu einer am freien Ende des zweiten Schieberblattes angeordneten Reinigungskante verläuft. Es kann auch vorgesehen sein, dass das zweite Schieberblatt ausgehend von dem Befestigungselement zu einer an einem freien Ende befindlichen Reinigungskante hin gekrümmt ist.

Insbesondere zum Abschaben und/oder Lösen von hartnäckig anhaftendem Räumgut, wie beispielsweise Eis, kann vorteilhaft vorgesehen sein, dass das zweite Schieberblatt an einem freien Ende eine gewellte oder gezackte Reinigungskante aufweist. Es ist allerdings auch möglich, dass das zweite Schieberblatt an einem freien Ende eine gerade verlaufende Reinigungskante aufweist.

Bei einer besonderen Ausführung des Universalschiebers sind das erste Schieberblatt und das zweite Schieberblatt unterschiedlich groß. Beispielsweise um Räumgut einer geringen Dichte und/oder um Räumgut, das aus einzelnen, insbesondere leichten, und nicht aneinander haftenden Elementen besteht, schnell wegschieben zu können ist es von Vorteil, wenn die das erste Schieberblatt einen großen Flächeninhalt aufweist, damit bei einem Schiebevorgang eine möglichst große Menge weggeschoben werden kann. Im Gegensatz hierzu kann das zweite Schieberblatt einen kleinen Flächeninhalt aufweisen, um dichtes und schweres Räumgut und/oder Räumgut, das aus aneinander haftenden Elementen besteht, wegschieben zu können. Durch den kleineren Flächeninhalt ist gewährleistet, dass die bei einem Schiebevorgang wegzuschiebende Menge an Räumgut nicht so groß wird, dass der Benutzer das Räumgut nicht mehr schieben kann. Vielmehr kann das zweite Schieberblatt vorteilhaft einen solchen Flächeninhalt aufweisen, dass die Menge an Räumgut ausreichend klein bleibt, um ein Steckenbleiben des Universalschiebers zu vermeiden.

Insbesondere kann vorgesehen sein, dass das erste Schieberblatt und das zweite Schieberblatt unterschiedlich breit sind, und/oder dass das erste Schieberblatt und das zweite Schieberblatt unterschiedlich breite Reinigungslippen oder Reinigungskanten aufweisen. Alternativ oder zusätzlich kann auch vorgesehen sein, dass erste Schieberblatt und das zweite Schieberblatt unterschiedlich lange Reinigungslippen aufweisen, und/oder dass das erste Schieberblatt und das zweite Schieberblatt unterschiedlich lang sind.

Es ist insoweit auch möglich, dass das erste Schieberblatt und das zweite Schieberblatt unterschiedlich lange Reinigungskanten aufweisen. Insbesondere kann die Reinigungskante des zweiten Schieberblattes kürzer ausgebildet sein, als die des ersten Schieberblattes, um die zur Verfügung stehende Schubkraft des Benutzers auf eine kürzere Reinigungskante zu erteilen und so einen höheren Druck gegen hartnäckig anhaftendes Räumgut ausüben zu können.

Insbesondere können das erste Schieberblatt und das zweite Schieberblatt unterschiedlich dick ausgebildet sein. Unter anderem durch die Dicke der Schieberblätter kann die Biegbarkeit und die Anpassbarkeit der Reinigungskanten an den Untergrund festgelegt werden.

Vorzugsweise weisen das erste Schieberblatt am freien Ende eine erste Reinigungskante und das zweite Schieberblatt am freien Ende eine zweite Reinigungskante auf, wobei die erste Reinigungskante und die zweite Reinigungskante parallel zueinander angeordnet sind. Alternativ oder zusätzlich ist es auch möglich, dass das erste Schieberblatt am freien Ende eine erste Reinigungskante aufweist und dass das zweite Schieberblatt am freien Ende eine zweite Reinigungskante aufweist und dass die Längserstreckungsachse des Befestigungselements parallel zur ersten Reinigungskante und/oder parallel zur zweiten Reinigungskante angeordnet ist.

Bei einer vorteilhaften Ausführung ist der Stil unbeweglich an dem Befestigungselement fixiert oder fixierbar. Alternativ oder zusätzlich kann vorteilhaft vorgesehen sein, dass der Stil zerstörungsfrei und/oder werkzeugfrei abnehmbar an dem Befestigungselement angeordnet ist, und/oder dass der Winkel zwischen dem Stil und dem Befestigungselement einstellbar ist. Bei einer besonderen Ausführung dient ein Befestigungsmittel zum Befestigen des Stils an dem Befestigungselement gleichzeitig auch zum Befestigen des ersten und/oder der zweiten Schieberblatts.

Ganz besonders vielseitig und flexibel einsetzbar ist ein Set, das einen erfindungsgemäßen Universalschieber sowie wenigstens ein drittes Schieberblatt aufweist, das im Austausch gegen das erste Schieberblatt oder das zweite Schieberblatt, falls dieses nicht unlösbar mit dem Befestigungselement verbunden ist, an dem Befestigungselement festlegbar ist. Hierbei kann insbesondere vorteilhaft vorgesehen sein, dass sich das dritte Schieberblatt in wenigstens einer Eigenschaft von dem ersten Schieberblatt und/oder dem zweiten Schieberblatt unterscheidet, was das Verwendungsspektrum des erfindungsgemäßen Universalschiebers erweitert. Ein solches Set hat den besonderen Vorteil, dass der Benutzer einfach das erste Schieberblatt oder ggf. das zweite Schieberblatt gegen das dritte Schieberblatt austauschen kann, wenn das dritte Schieberblatt für eine besondere Reinigungsanwendung geeignet ist, für die das erste Schieberblatt oder das zweite Schieberblatt nicht oder weniger geeignet sind.

In der Zeichnung ist der Erfindungsgegenstand beispielhaft und schematisch dargestellt und wird anhand der Figuren nachfolgend beschrieben, wobei gleiche oder gleich wirkende Elemente auch in unterschiedlichen Ausführungsbeispielen zumeist mit denselben Bezugszeichen versehen sind. Dabei zeigen:
- Fig. 1: ein erstes Ausführungsbeispiel eines nicht zur Erfindung gehörenden Universalschiebers in einer perspektivischen Ansicht,
- Fig. 2: das erste Ausführungsbeispiel in einer Seitquerschnittsdarstellung,
- Fig. 3: ein zweites Ausführungsbeispiel eines nicht zur Erfindung gehörenden Universalschiebers in einer perspektivischen Ansicht,
- Fig. 4: ein drittes Ausführungsbeispiel eines nicht zur Erfindung gehörenden Universalschiebers in einer perspektivischen Ansicht,
- Fig. 5: das dritte Ausführungsbeispiel in einer Seitquerschnittsdarstellung,
- Fig. 6: ein viertes Ausführungsbeispiel eines nicht zur Erfindung gehörenden Universalschiebers in einer perspektivischen Ansicht,
- Fig. 7: das vierte Ausführungsbeispiel in einer Seitquerschnittsdarstellung, und
- Fig. 8: ein Ausführungsbeispiel eines Universalschiebers nach einem eigenständigen, alternativen Erfindungsgedanken, der ausschließlich ein einziges Schieberblatt aufweist in einer perspektivischen Ansicht,
- Fig. 9: das in Fig. 8 dargestellte Ausführungsbeispiel in einer Seitquerschnittsdarstellung, und
- Fig. 10: ein Ausführungsbeispiel eines erfindungsgemäßen Universalschiebers in einer Seitquerschnittsdarstellung, und
- Fig. 11: in einer Seitquerschnittsdarstellung eine Detaildarstellung einer möglichen Abkröpfung.

Fig. 1 und Fig. 2 zeigen ein erstes Ausführungsbeispiel eines nicht zur Erfindung gehörenden Universalschiebers 1 zur Bodenreinigung, der ein erstes Schieberblatt 2 und ein zweites Schieberblatt 3 aufweist. Das erste Schieberblatt 2 und das zweite Schieberblatt 3 sind beide mittels des Befestigungselements 4 an einem Stil 5 befestigt. Das erste Schieberblatt 2 und das zweite Schieberblatt 3 erstrecken sich ausgehend von dem Befestigungselement 4 in unterschiedliche Richtungen. Sie sind eben ausgebildet und in Ebenen angeordnet, die einen von Null Grad verschiedenen Winkel zueinander aufweisen. Der Winkel kann vorteilhaft im Bereich von 170 Grad bis 90, insbesondere im Bereich von 170 Grad bis 120 Grad, insbesondere im Bereich von 150 Grad bis 130 Grad liegen.

Das erste Schieberblatt 2 und das Befestigungselement 4 sind voneinander separate und voneinander, insbesondere zerstörungsfrei und/oder werkzeuglos, separierbare Bauteile. Das erste Schieberblatt 2 kann vorteilhaft werkzeuglos einfach ausgetauscht werden, wenn es verschlissen ist oder wenn ein anderes erstes Schieberblatt 2 mit anderen Eigenschaften benötigt wird. Das erste Schieberblatt 2 weist eine erste Reinigungslippe 6 und einen ersten Befestigungsabschnitt 7 auf, wobei der erste Befestigungsabschnitt 7 unmittelbar, insbesondere zerstörungsfrei und/oder werkzeugfrei wieder lösbar, an dem Befestigungselement 4 festgelegt ist oder festlegbar ist, während die erste Reinigungslippe 6 über das Befestigungselement 4 hervorsteht. Das Befestigungselement 4 weist eine Abkröpfung 8 zum formschlüssigen Einfügen des Befestigungsabschnitts 7 des ersten Schieberblattes 2 auf, was ein besonders sicheres und insbesondere gegen Verdrehen oder Verschieben gesichertes Befestigen des ersten Schieberblattes 2 ermöglicht.

Das erste Schieberblatt 2 kann an dem Befestigungselement 4 mittels (nicht dargestellten) Befestigungsschrauben befestigt sein. Die Befestigungsschrauben können beispielsweise durch Bohrungen in dem ersten Schieberblatt 2 und in dem Befestigungselement 4 verlaufen. Von der Oberseite können Muttern auf die Befestigungsschrauben aufgeschraubt sein. Das erste Schieberblatt 2 weist an seinem freien Ende eine gerade verlaufende zweite Reinigungskante 15 auf.

Das zweite Schieberblatt 3 ist gemeinsam einstückig mit dem Befestigungselement 4 hergestellt. Das länglich ausgebildete Befestigungselement 4 dieser Ausführung kann vorteilhaft gemeinsam einstückig mit dem zweiten Schieberblatt 3 als Blechbiegeteil, insbesondere durch Biegen einer Platte, insbesondere Metallplatte, hergestellt sein.

Das erste Schieberblatt 2 und das zweite Schieberblatt 3 unterscheiden sich wenigstens dadurch, dass sie aus unterschiedlich harten und/oder unterschiedlich elastischen und/oder unterschiedlich flexiblen Materialien hergestellt sind. Das erste Schieberblatt 2 ist vorzugsweise aus einem flexiblen Kunststoff, insbesondere aus Weich-PVC hergestellt. Dies ermöglicht eine besonders gute Anpassbarkeit an die Oberfläche des zu reinigenden Bodens. Darüber hinaus entstehen kaum Geräusche, wenn das erste Schieberblatt 2 über den Boden geschoben wird. Das zweite Schieberblatt 3 weist an seinem freien Ende eine gerade verlaufende zweite Reinigungskante 9 auf.

Das Befestigungselement 4 und das zweite Schieberblatt 3 sind aus einem Metall oder einer Metalllegierung, insbesondere aus Stahl oder aus Edelstahl oder aus verzinktem Metallblech hergestellt. Eine solche Ausführung hat den Vorteil, dass mit dem zweiten Schieberblatt auch stark anhaftendes Räumgut gelöst oder zerteilt werden kann.

Fig. 3 zeigt ein zweites Ausführungsbeispiel eines nicht zur Erfindung gehörenden Universalschiebers 1. Das zweite Schieberblatt 3 weist an seinem freien Ende eine gewellte zweite Reinigungskante 9 auf.

Die Fig. 4 und Fig. 5 zeigen ein drittes Ausführungsbeispiel eines nicht zur Erfindung gehörenden Universalschiebers 1. Bei dieser Ausführung weist das zweite Schieberblatt 3 eine Abkantung 10 auf und ist dadurch zum ersten Schieberblatt 2 hin abgekantet. Die Abkantung 10 verläuft parallel zu der zweiten Reinigungskante 9. Diese Ausführung erlaubt es, das freie Ende des zweiten Schieberblattes 3 besonders flach relativ zu dem zu reinigenden Boden anstellen zu können, ohne dass der Benutzer das freie Ende des Stils 5 unergonomisch in Richtung Boden absenken muss.

Die Fig. 6 und Fig. 7 zeigen ein viertes Ausführungsbeispiel eines nicht zur Erfindung gehörenden Universalschiebers 1. Bei dieser Ausführung ist das zweite Schieberblatt 3 zum ersten Schieberblatt 2 hin gekrümmt ausgebildet. Auch diese Ausführung erlaubt es, das freie Ende des zweiten Schieberblattes 3 besonders flach relativ zu dem zu reinigenden Boden anstellen zu können, ohne dass der Benutzer das freie Ende des Stils 5 unergonomisch in Richtung Boden absenken muss.

Die Figuren 8 und 9 zeigen ein Ausführungsbeispiel eines Universalschiebers 1 nach einem eigenständigen, alternativen Erfindungsgedanken. Bei dieser Ausführung ist ausschließlich ein einziges Schieberblatt 2 an dem Befestigungselement 4 angeordnet. Diese Ausführung hat den ganz besonderen Vorteil, dass die Menge an wegzuschiebendem Gut automatisch dadurch begrenzt ist, dass ein Teil des Gutes, beispielsweise Schnee, über die freie (bei Benutzung nach oben gerichtete) Längskante 13 des Befestigungselements 4 hinweg fallen kann. Auf diese Weise bleibt der Kraftaufwand, den der Benutzer aufbringen muss, automatisch begrenzt, wodurch die Gefahr beseitigt oder zumindest verringert ist, dass der Universalschieber 1 stecken bleibt. Der Benutzer muss lediglich in einem weiteren Schiebevorgang die Anteile beseitigen, die bei einem vorausgegangenen Schiebevorgang über die freie Längskante 13 des Befestigungselements 4 hinweg gefallen sind. Bei einer ganz besonders vorteilhaften Ausführung ist das Schieberblatt 2 speziell zum Schneeräumen ausgebildet und/oder speziell zum Schneeräumen bestimmt. Es kann insbesondere vorteilhaft vorgesehen sein, dass dieses Schieberblatt 2 gegen ein anders Schieberblatt, das zum Schieben von anderem Material ausgebildet und bestimmt ist, ausgetauscht werden kann.

Fig. 10 zeigt ein Ausführungsbeispiel eines erfindungsgemässen Universalschiebers 1 in einer Seitquerschnittsdarstellung. Bei dieser Ausführung ist weist der Universalschieber 1 ein zweites Schieberblatt 3 auf, dessen Befestigungsabschnitt 17 formschlüssig in einer zweiten Abkröpfung 18 des Befestigungselements 4 angeordnet ist.

Das zweite Schieberblatt 3 kann an dem Befestigungselement 4 mittels (nicht dargestellten) Befestigungsschrauben befestigt sein. Die Befestigungsschrauben können beispielsweise durch Bohrungen in dem zweiten Schieberblatt 3 und durch Bohrungen in dem zweiten Befestigungsabschnitt 17 des Befestigungselements 4 verlaufen. Von der Oberseite können Muttern auf die Befestigungsschrauben aufgeschraubt sein.

Fig. 11 zeigt in einer Seitquerschnittsdarstellung eine Detaildarstellung einer möglichen Abkröpfung 8. Es ist zu erkennen, dass durch die Abkröpfung 8 ein Versatz einer ersten Fläche 19 zu einer zweiten Fläche 20 des Befestigungselements 4 geschaffen ist, wobei die erste Fläche 19 Teil eines Gegenbefestigungsabschnitts des Befestigungselements 4 für den Befestigungsabschnitt 7 des Schieberblattes 2 ist.

### Bezugszeichenliste:

- 1: Universalschieber
- 2: (erstes) Schieberblatt
- 3: zweites Schieberblatt
- 4: Befestigungselement
- 5: Stil
- 6: (erste) Reinigungslippe
- 7: (erster) Befestigungsabschnitt
- 8: (erste) Abkröpfung
- 9: Zweite Reinigungskante
- 10: Abkantung
- 13: freie Längskante
- 14: Befestigungsmittel
- 15: Erste Reinigungskante
- 16: Zweite Reinigungslippe
- 17: zweiter Befestigungsabschnitt
- 18: zweite Abkröpfung
- 19: erste Fläche
- 20: zweite Fläche

## Patentansprüche

1. Universalschieber (1) zur Bodenreinigung mit wenigstens einem Schieberblatt (2) und einem Stil (5), die beide an einem länglichen Befestigungselement (4) angeordnet sind, wobei der Universalschieber ein erstes Schieberblatt (2) und ein zweites Schieberblatt (3) aufweist, wobei das erste Schieberblatt (2) einen Befestigungsabschnitt und eine über das Befestigungselement (4) hervorstehende Reinigungslippe (6) aufweist und wobei das Befestigungselement (4) eine sich entlang seiner Längserstreckungsrichtung erstreckende Abkröpfung (8) aufweist, durch die ein Versatz einer ersten Fläche (19) zu einer zweiten Fläche (20) des Befestigungselements (4) geschaffen ist, wobei die erste Fläche (19) Teil eines Gegenbefestigungsabschnitts des Befestigungselements (4) für den Befestigungsabschnitt (7) des ersten Schieberblattes (2) ist, **dadurch gekennzeichnet, dass** das zweite Schieberblatt (3) einen zweiten Befestigungsabschnitt und eine über das Befestigungselement (4) hervorstehende zweite Reinigungslippe aufweist und dass das Befestigungselement (4) eine sich entlang seiner Längserstreckungsrichtung erstreckende zweite Abkröpfung aufweist, durch die ein zweiter Versatz einer dritten Fläche zu einer zweiten Fläche des Befestigungselements (4) geschaffen ist, wobei die dritte Fläche Teil eines zweiten Gegenbefestigungsabschnitts des Befestigungselements (4) für den zweiten Befestigungsabschnitt (7) des zweiten Schieberblattes (3) ist.

2. Universalschieber nach Anspruch 1, **dadurch gekennzeichnet, dass**
a. das Maß des Versatzes der ersten Fläche (19) zu der zweiten Fläche (20) der Dicke des ersten Schieberblatts (2) entspricht und/oder dass
b. die zweite Fläche (20) des Befestigungselements (4) und eine Unterseite des ersten Schieberblattes (2) keinen Versatz zueinander aufweisen, und/oder dass
c. der Gegenbefestigungsabschnitt des Befestigungselements (4) über einen Steg mit dem die zweite Fläche (20) aufweisenden Teil des Befestigungselements (4) verbunden ist und dass eine Stirnseite des ersten Schieberblatts (2) unmittelbar an dem Steg anliegt, und/oder dass
d. der Gegenbefestigungsabschnitt formschlüssig in eine durch die Abkröpfung (8) gebildete Aufnahme eingefügt ist oder einfügbar ist.

3. Universalschieber nach Anspruch 1 oder 2, **dadurch gekennzeichnet, dass**
a. das Befestigungselement (4) als Blechbiegeteil oder als gewinkelte oder gebogene Platte ausgebildet ist oder eine in gewinkelte oder gebogene Platte aufweist, oder dass
b. das Befestigungselement (4) als in Längserstreckungsrichtung gewinkelte oder gebogene Platte ausgebildet ist oder eine in Längserstreckungsrichtung gewinkelte oder gebogene Platte aufweist, oder dass
c. die Abkröpfung (8) durch zwei gegenläufige und/oder liniensymmetrische Umbiegungen realisiert ist.

4. Universalschieber (1) nach einem der Ansprüche 1 bis 3, **dadurch gekennzeichnet, dass**
a. das erste Schieberblatt (2) und das Befestigungselement (4) voneinander separate oder voneinander, insbesondere zerstörungsfrei und/oder werkzeuglos, separierbare Bauteile sind, und/oder dass
b. das erste Schieberblatt (2) aus einem flexiblen Kunststoff, insbesondere aus Weich-PVC hergestellt ist, und/oder dass
c. das erste Schieberblatt (2) aus einem flexiblen Kunststoff hergestellt ist, in den ein flexibles Verstärkungsvlies oder ein flexibles Verstärkungsgitter eingearbeitet ist.

5. Universalschieber (1) nach einem der Ansprüche 1 bis 4, **dadurch gekennzeichnet, dass** die erste Reinigungslippe (6) weiter über das Befestigungselement (4) hervorsteht, als das Befestigungselement (4) breit ist, und/oder dass die Reinigungslippe (6) um mehr als 5cm oder um mehr als 7 cm oder um mehr als 10 cm oder um genau 7 cm über das Befestigungselement (4) hervorsteht.

6. Universalschieber (1) nach einem der Ansprüche 1 bis 5, **dadurch gekennzeichnet, dass**
a. sich das erste Schieberblatt (2) und das zweite Schieberblatt (3) wenigstens dadurch unterscheiden, dass sie aus unterschiedlich harten und/oder unterschiedlich elastischen und/oder unterschiedlich flexiblen Materialien hergestellt sind, und/oder dass
b. das erste Schieberblatt (2) weicher und/oder elastischer und/oder flexibler ist, als das zweite Schieberblatt (3), und/oder dass
c. das erste Schieberblatt (2) aus einem Kunststoff, insbesondere aus Weich-PVC hergestellt ist, und/oder dass
d. das zweite Schieberblatt (3) aus einem Metall oder einer Metalllegierung oder aus Stahl oder aus Edelstahl oder aus verzinktem Metallblech hergestellt ist.

7. Universalschieber (1) nach einem der Ansprüche 1 bis 6, **dadurch gekennzeichnet, dass** der erste Befestigungsabschnitt (7) des ersten Schieberblattes (2) und ein zweiter Befestigungsabschnitt (17) des zweiten Schieberblattes gleichartig ausgebildet sind.

8. Universalschieber (1) nach einem der Ansprüche 1 bis 7, **dadurch gekennzeichnet, dass**
a. das zweite Schieberblatt (3) unlösbar und/oder nicht zerstörungsfrei lösbar mit dem Befestigungselement (4) verbunden ist, und/oder dass
b. das Befestigungselement (4) gemeinsam mit dem zweiten Schieberblatt (3) als Blechbiegeteil oder als gewinkelte oder gebogene Platte hergestellt ist oder eine in Längserstreckungsrichtung gewinkelte oder gebogene Platte aufweist.

9. Universalschieber (1) nach einem der Ansprüche 1 bis 8, **dadurch gekennzeichnet, dass**
a. sich das erste Schieberblatt (2) und das zweite Schieberblatt (3) ausgehend von dem Befestigungselement (4) in unterschiedliche Richtungen erstrecken, oder dass
b. sich das erste Schieberblatt (2) und das zweite Schieberblatt (3) in einen von Null Grad verschiedenen Winkel zueinander von dem Befestigungselement (4) weg in unterschiedliche Richtungen erstrecken, oder dass
c. sich das erste Schieberblatt (2) und das zweite Schieberblatt (3) in einem Winkel zueinander im Bereich von 170 Grad bis 90, insbesondere im Bereich von 170 Grad bis 120 Grad, insbesondere im Bereich von 150 Grad bis 130 Grad von dem Befestigungselement (4) weg in unterschiedliche Richtungen erstrecken.

10. Universalschieber (1) nach einem der Ansprüche 1 bis 9, **dadurch gekennzeichnet, dass**
a. das erste Schieberblatt (2) und das zweite Schieberblatt (3) eine gleichartige Form aufweisen, oder dass
b. das erste Schieberblatt (2) und das zweite Schieberblatt (3) eben ausgebildet sind, oder dass
c. das erste Schieberblatt (2) und das zweite Schieberblatt (3) eben ausgebildet sind und in Ebenen angeordnet sind, die einen von Null Grad verschiedenen Winkel zueinander aufweisen, oder dass
d. das erste Schieberblatt (2) und das zweite Schieberblatt (3) eben ausgebildet sind und in Ebenen angeordnet sind, die einen Winkel im Bereich von 170 Grad bis 90, insbesondere im Bereich von 170 Grad bis 120 Grad, insbesondere im Bereich von 150 Grad bis 130 Grad aufweisen.

11. Universalschieber (1) nach einem der Ansprüche 1 bis 9, **dadurch gekennzeichnet, dass**
a. das erste Schieberblatt (2) und das zweite Schieberblatt (3) eine unterschiedliche Form aufweisen, und/oder dass
b. das erste Schieberblatt (2) und/oder wenigstens eine erste Reinigungslippe des ersten Schieberblattes (2) eben ausgebildet ist, während das zweite Schieberblatt (3) gewinkelt ausgebildet ist, oder dass
c. das erste Schieberblatt (2) und/oder wenigstens eine erste Reinigungslippe des ersten Schieberblattes (2) eben ausgebildet ist, während das zweite Schieberblatt (3) gekrümmt ausgebildet ist oder dass
d. das erste Schieberblatt (2) und das zweite Schieberblatt (3) unterschiedlich groß sind, und/oder dass
e. das erste Schieberblatt (2) und das zweite Schieberblatt (3) unterschiedlich breit sind, und/oder dass
f. das erste Schieberblatt (2) und das zweite Schieberblatt (3) unterschiedlich breite Reinigungslippen aufweisen, und/oder dass
g. das erste Schieberblatt (2) und das zweite Schieberblatt (3) unterschiedlich lange Reinigungslippen aufweisen, und/oder dass
h. das erste Schieberblatt (2) und das zweite Schieberblatt (3) unterschiedlich lang sind, und/oder dass
i. das erste Schieberblatt (2) und das zweite Schieberblatt (3) unterschiedlich lange Reinigungskanten aufweisen, und/oder dass
j. das erste Schieberblatt (2) und das zweite Schieberblatt (3) unterschiedlich dick sind.

12. Universalschieber (1) nach einem der Ansprüche 1 bis 11, **dadurch gekennzeichnet, dass**
a. das erste Schieberblatt (2) und/oder wenigstens eine erste Reinigungslippe (6) des ersten Schieberblattes (2) eben ausgebildet ist, oder dass
b. das zweite Schieberblatt (3) und/oder wenigstens eine zweite Reinigungslippe (16) des zweiten Schieberblattes (3) eben ausgebildet ist, oder dass
c. das zweite Schieberblatt (3) gewinkelt ausgebildet ist, oder dass
d. das zweite Schieberblatt (3) durch eine Abkantung gewinkelt ausgebildet ist, die parallel zu einer am freien Ende des zweiten Schieberblattes (3) angeordneten Reinigungskante (9) verläuft, oder dass
e. das zweite Schieberblatt (3) ausgehend von dem Befestigungselement (4) zu einer an einem freien Ende befindlichen Reinigungskante (9) hin gekrümmt ist, oder dass
f. das erste Schieberblatt (2) und das zweite Schieberblatt (3) sich durch den Winkel des Bereichs ihrer freien Enden relativ zur Längserstreckungsachse des Stils (5) unterscheiden.

13. Universalschieber (1) nach einem der Ansprüche 1 bis 12, **dadurch gekennzeichnet, dass**
a. das zweite Schieberblatt (3) an einem freien Ende eine gewellte Reinigungskante (9) aufweist, oder dass
b. das zweite Schieberblatt (3) an einem freien Ende eine gezackte Reinigungskante (9) aufweist, oder dass
c. das zweite Schieberblatt (3) an einem freien Ende eine gerade verlaufende Reinigungskante (9) aufweist.

14. Universalschieber (1) nach einem der Ansprüche 1 bis 13, **dadurch gekennzeichnet, dass**
a. das erste Schieberblatt (2) am freien Ende eine erste Reinigungskante aufweist und dass das zweite Schieberblatt (3) am freien Ende eine zweite Reinigungskante (9) aufweist und dass die erste Reinigungskante (15) und die zweite Reinigungskante (9) parallel zueinander angeordnet sind, und/oder dass
b. das erste Schieberblatt (2) am freien Ende eine erste Reinigungskante aufweist und dass das zweite Schieberblatt (3) am freien Ende eine zweite Reinigungskante (9) aufweist und dass die Längserstreckungsachse des Befestigungselements (4) parallel zur ersten Reinigungskante (15) und/oder parallel zur zweiten Reinigungskante (16) angeordnet ist, und/oder dass
c. das erste Schieberblatt (2) und das zweite Schieberblatt (3) jeweils eine dem Stil zugewandte Oberseite und eine von dem Stil abgewandte Unterseite aufweisen, wobei der Universalschieber (1) dazu ausgebildet und bestimmt ist mit der Unterseite des jeweils am zu reinigenden Boden aufliegenden Schieberblattes (2, 3) voran über den zu reinigenden Boden geschoben zu werden, und/oder dass
d. der Stil (5) unbeweglich an dem Befestigungselement (4) fixiert oder fixierbar ist, und/oder dass
e. der Stil (5) zerstörungsfrei und/oder werkzeugfrei abnehmbar an dem Befestigungselement (4) angeordnet ist, und/oder dass
f. der Winkel zwischen dem Stil (5) und dem Befestigungselement (4) einstellbar ist, und/oder dass
g. ein Befestigungsmittel zum Befestigen des Stils (5) an dem Befestigungselement (4) gleichzeitig auch zum Befestigen des ersten und/oder der zweiten Schieberblatts (2, 3) dient.

15. Set beinhaltend einen Universalschieber (1) nach einem der Ansprüche 1 bis 14 sowie wenigstens ein drittes Schieberblatt, das im Austausch gegen das erste Schieberblatt (2) oder das zweite Schieberblatt an dem Befestigungselement (4) festlegbar ist und das sich in wenigstens einer Eigenschaft von dem ersten Schieberblatt (2) oder von dem zweiten Schieberblatt (3) unterscheidet.

## Claims

1. Universal slider (1) for cleaning floors, having at least one slider blade (2) and a handle (5) which both are disposed on an elongate fastening element (4), wherein the universal slider has a first slider blade (2) and a second slider blade (3), wherein the first slider blade (2) has a fastening portion and a cleaning lip (6) that projects beyond the fastening element (4), and wherein the fastening element (4) has a bending (8) which extends along the direction of longitudinal extent of said fastening element (4) and by way of which an offset of a first face (19) in relation to a second face (20) of the fastening element (4) is achieved, wherein the first face (19) is part of a counter-fastening portion of the fastening element (4) for the fastening portion (7) of the first slider blade (2),
**characterized in that** the second slider blade (3) has a second fastening portion and a second cleaning lip that projects beyond the fastening element (4), and **in that** the fastening element (4) has a second bending which extends along the direction of longitudinal extent of said fastening element (4) and by way of which a second offset of a third face in relation to a second face of the fastening element (4) is achieved, wherein the third face is part of a second counter-fastening portion of the fastening element (4) for the second fastening portion (7) of the second slider blade (3).

2. Universal slider according to Claim 1, **characterized in that**
a) the dimension of the offset of the first face (19) in relation to the second face (20) corresponds to the thickness of the first slider blade (2); and/or **in that**
b) the second face (20) of the fastening element (4) and a lower side of the slider blade (2) do not have any mutual offset; and/or **in that**
c) the counter-fastening portion of the fastening element (4) by way of a web is connected to that part of the fastening element (4) that has the second face (20), and **in that** an end side of the first slider blade (2) bears directly on the web; and/or **in that**
d) the counter-fastening portion is inserted or insertable in a form-fitting manner into a receptacle that is formed by the bending (8).

3. Universal slider according to Claim 1 or 2, **characterized in that**
a) the fastening element (4) is configured as a bent sheet-metal part or as an angled or bent plate, or has an angled or bent plate; and/or **in that**
b) the fastening element (4) is configured as a plate that is angled or bent in the direction of longitudinal extent, or has a plate that is angled or bent in the direction of longitudinal extent; or **in that**
c) the bending (8) is implemented by two opposing and/or linear-symmetrical folds.

4. Universal slider (1) according to one of Claims 1 to 3, **characterized in that**
a) the first slider blade (2) and the fastening element (4) are mutually separate components or components that are mutually separable, in particular in a non-destructive and/or tool-free manner; and/or **in that**
b) the first slider blade (2) is produced from a flexible plastics material, in particular from soft PVC; and/or **in that**
c) the first slider blade (2) is produced from a flexible plastics material in which a flexible reinforcement non-woven or a flexible reinforcement mesh is incorporated.

5. Universal slider (1) according to one of Claims 1 to 4, **characterized in that** the first cleaning lip (6) projects beyond the fastening element (4) by more than the width of the fastening element (4), and/or **in that** the cleaning lip (6) projects beyond the fastening element (4) by more than 5 cm or by more than 7 cm or by more than 10 cm, or by exactly 7 cm.

6. Universal slider (1) according to one of Claims 1 to 5, **characterized in that**
a) the first slider blade (2) and the second slider blade (3) differ from one another at least **in that** said first slider blade (2) and said second slider blade (3) are produced from materials of dissimilar hardness and/or elasticity and/or flexibility; and/or **in that**
b) the first slider blade (2) is softer and/or more elastic and/or more flexible than the second slider blade (3); and/or **in that**
c) the first slider blade (2) is produced from a plastics material, in particular from soft PVC; and/or **in that**
d) the second slider blade (3) is made from a metal or a metal alloy or from steel or from stainless steel or from galvanized sheet metal.

7. Universal slider (1) according to one of Claims 1 to 6, **characterized in that** the first fastening portion (7) of the first slider blade (2) and a second fastening portion (17) of the second slider blade are of identical configuration.

8. Universal slider (1) according to one of Claims 1 to 7, **characterized in that**
a) the second slider blade (3) is connected to the fastening means (4) in an non-releasable manner and/or so as not to be releasable in a non-destructive manner; and/or **in that**
b) the fastening element (4), conjointly with the second slider blade (3), is produced as a bent sheet-metal part or as an angled or bent plate, or has a plate that is angled or bent in the direction of longitudinal extent.

9. Universal slider (1) according to one of Claims 1 to 8, **characterized in that**
a) the first slider blade (2) and the second slider blade (3), proceeding from the fastening element (4), extend in dissimilar directions; or **in that**
b) the first slider blade (2) and the second slider blade (3) extend away from the fastening element (4) in dissimilar directions at a mutual angle that differs from zero degrees; or **in that**
c) the first slider blade (2) and the second slider blade (3) extend away from the fastening element (4) in dissimilar directions at a mutual angle in the range from 170 degrees to 90, in particular in the range from 170 degrees to 120 degrees, in particular in the range from 150 degrees to 130 degrees.

10. Universal slider (1) according to one of Claims 1 to 9, **characterized in that**
a) the first slider blade (2) and the second slider blade (3) have a shape of identical type; or **in that**
b) the first slider blade (2) and the second slider blade (3) are configured in a planar manner; or **in that**
c) the first slider blade (2) and the second slider blade (3) are configured in a planar manner and are disposed in planes which have a mutual angle that differs from zero degrees; or **in that**
d) the first slider blade (2) and the second slider blade (3) are configured in a planar manner and are disposed in planes which have an angle in the range from 170 degrees to 90, in particular in the range from 170 degrees to 120 degrees, in particular in the range from 150 degrees to 130 degrees.

11. Universal slider (1) according to one of Claims 1 to 9, **characterized in that**
a) the first slider blade (2) and the second slider blade (3) have a dissimilar shape; and/or **in that**
b) the first slider blade (2) and/or at least one first cleaning lip of the first slider blade (2) are/is configured in a planar manner, while the second slider blade (3) is configured in an angled manner; or **in that**
c) the first slider blade (2) and/or at least one first cleaning lip of the first slider blade (2) are/is configured in a planar manner, while the second slider blade (3) is configured in a curved manner; and/or **in that**
d) the first slider blade (2) and the second slider blade (3) are of dissimilar size; and/or **in that**
e) the first slider blade (2) and the second slider blade (3) are of dissimilar width; and/or **in that**
f) the first slider blade (2) and the second slider blade (3) have cleaning lips of dissimilar width; and/or **in that**
g) the first slider blade (2) and the second slider blade (3) have cleaning lips of dissimilar length; and/or **in that**
h) the first slider blade (2) and the second slider blade (3) are of dissimilar length; and/or **in that**
i) the first slider blade (2) and the second slider blade (3) have cleaning edges of dissimilar length; and/or **in that**
j) the first slider blade (2) and the second slider blade (3) are of dissimilar thickness.

12. Universal slider (1) according to one of Claims 1 to 11, **characterized in that**
a) the first slider blade (2) and/or at least one first cleaning lip (6) of the first slider blade (2) are configured in a planar manner; or **in that**
b) the second slider blade (3) and/or at least one second cleaning lip (16) of the second slider blade (3) are configured in a planar manner; or **in that**
c) the second slider blade (3) is configured in an angled manner; or **in that**
d) the second slider blade (3) is configured in an angled manner by a chamfer which runs parallel to a cleaning edge (9) that is disposed on the free end of the second slider blade (3); or **in that**
e) the second slider blade (3), proceeding from the fastening element (4), is curved towards a cleaning edge (9) that is situated on a free end; or **in that**
f) the first slider blade (2) and the second slider blade (3) differ from one another by way of the angle of the region of the free ends of said first slider blade (2) and said second slider blade (3) relative to the axis of longitudinal extent of the handle (5).

13. Universal slider (1) according to one of Claims 1 to 12, **characterized in that**
a) the second slider blade (3) at a free end has a corrugated cleaning edge (9); or **in that**
b) the second slider blade (3) at a free end has a serrated cleaning edge (9); or **in that**
c) the second slider blade (3) at a free end has a rectilinear cleaning edge (9).

14. Universal slider (1) according to one of Claims 1 to 13, **characterized in that**
a) the first slider blade (2) at the free end has a first cleaning edge, and **in that** the second slider blade (3) at the free end has a second cleaning edge (9), and **in that** the first cleaning edge (15) and the second cleaning edge (9) are disposed in a mutually parallel manner; and/or **in that**
b) the first slider blade (2) at the free end has a first cleaning edge, and **in that** the second slider blade (3) at the free end has a second cleaning edge (9), and **in that** the axis of longitudinal extent of the fastening element (4) is disposed so as to be parallel to the first cleaning edge (15) and/or parallel to the second cleaning edge (16); and/or **in that**
c) the first slider blade (2) and the second slider blade (3) have in each case one upper side, facing the handle, and one lower side, facing away from the handle, wherein the universal slider (1) is configured and specified for being pushed across the floor to be cleaned by way of the leading lower side of the respective slider blade (2, 3) bearing on the floor to be cleaned; and/or **in that**
d) the handle (5) is fixed, or capable of being fixed, in an immovable manner to the fastening element (4); and/or **in that**
e) the handle (5) is disposed on the fastening element (4) so as to be releasable in a non-destructive and/or tool-free manner; and/or **in that**
f) the angle between the handle (5) and the fastening element (4) is capable of being set; and/or **in that**
g) a fastening means for fastening the handle (5) to the fastening element (4) simultaneously also serves for fastening the first and/or the second slider blade (2, 3).

15. Set including a universal slider (1) according to one of Claims 1 to 14, as well as at least one third slider blade which as a replacement for the first slider blade (2) or the second slider blade is capable of being established on the fastening element (4) and which differs from the first slider blade (2) or from the second slider blade (3) in terms of at least one property.

## Revendications

1. Pelle universelle (1) pour le nettoyage du sol, comprenant au moins une lame de pelle (2) et un manche (5) qui sont tous deux disposés au niveau d'un élément de fixation allongé (4),
la pelle universelle présente une première lame de pelle (2) et une deuxième lame de pelle (3), la première lame de pelle (2) présentant une portion de fixation et une lèvre de nettoyage (6) faisant saillie au-delà de l'élément de fixation (4), et l'élément de fixation (4) présente un coude (8) s'étendant le long de sa direction d'étendue longitudinale, par le biais duquel un décalage d'une première surface (19) par rapport à une deuxième surface (20) de l'élément de fixation (4) est créé, la première surface (19) faisant partie d'une portion de fixation conjuguée de l'élément de fixation (4) pour la portion de fixation (7) de la première lame de pelle (2), **caractérisée en ce que**
la deuxième lame de pelle (3) présente une deuxième portion de fixation et une deuxième lèvre de nettoyage faisant saillie au-delà de l'élément de fixation (4), et **en ce que** l'élément de fixation (4) présente un deuxième coude s'étendant le long de sa direction d'étendue longitudinale, par le biais duquel un deuxième décalage d'une troisième surface par rapport à une deuxième surface de l'élément de fixation (4) est créé, la troisième surface faisant partie d'une deuxième portion de fixation conjuguée de l'élément de fixation (4) pour la deuxième portion de fixation (7) de la deuxième lame de pelle (3).

2. Pelle universelle selon la revendication 1, **caractérisée en ce que**
a. la dimension du décalage de la première surface (19) par rapport à la deuxième surface (20) correspond à l'épaisseur de la première lame de pelle (2) et/ou **en ce que**
b. la deuxième surface (20) de l'élément de fixation (4) et un côté inférieur de la première lame de pelle (2) ne présentent pas de décalage l'un par rapport à l'autre, et/ou **en ce que**
c. la portion de fixation conjuguée de l'élément de fixation (4) est connectée par le biais d'une nervure à la partie de l'élément de fixation (4) présentant la deuxième surface (20) et **en ce qu'**un côté frontal de la première lame de pelle (2) s'applique directement contre la nervure, et/ou **en ce que**
d. la portion de fixation conjuguée est ou peut être introduite par engagement par correspondance de formes dans un logement formé par le coude (8).

3. Pelle universelle selon la revendication 1 ou 2, **caractérisée en ce que**
a. l'élément de fixation (4) est réalisé sous forme de pièce cintrée en tôle ou sous forme de plaque coudée ou cintrée, ou présente une plaque coudée ou cintrée, ou **en ce que**
b. l'élément de fixation (4) est réalisé sous forme de plaque coudée ou cintrée dans la direction d'étendue longitudinale ou présente une plaque coudée ou cintrée dans la direction d'étendue longitudinale, ou **en ce que**
c. le coude (8) est réalisé par deux courbures opposées et/ou à symétrie linéaire.

4. Pelle universelle (1) selon l'une quelconque des revendications 1 à 3, **caractérisée en ce que**
a. la première lame de pelle (2) et l'élément de fixation (4) sont des composants séparés l'un de l'autre ou pouvant être séparés l'un de l'autre, en particulier sans destruction et/ou sans outil, et/ou **en ce que**
b. la première lame de pelle (2) est fabriquée en un plastique souple, notamment en PVC souple, et/ou **en ce que**
c. la première lame de pelle (2) est fabriquée en un plastique souple dans lequel est incorporé un non-tissé de renforcement flexible ou une grille de renforcement flexible.

5. Pelle universelle (1) selon l'une quelconque des revendications 1 à 4, **caractérisée en ce que** la première lèvre de nettoyage (6) dépasse de l'élément de fixation (4) sur une distance supérieure à la largeur de l'élément de fixation (4), et/ou **en ce que** la lèvre de nettoyage (6) dépasse de plus de 5 cm ou de plus de 7 cm ou de plus de 10 cm ou d'exactement 7 cm de l'élément de fixation (4).

6. Pelle universelle (1) selon l'une quelconque des revendications 1 à 5, **caractérisée en ce que**
a. la première lame de pelle (2) et la deuxième lame de pelle (3) se distinguent au moins par le fait qu'elles sont fabriquées à partir de matériaux de dureté différente et/ou d'élasticité différente et/ou de flexibilité différente, et/ou **en ce que**
b. la première lame de pelle (2) est plus souple et/ou plus élastique et/ou plus flexible que la deuxième lame de pelle (3), et/ou **en ce que**
c. la première lame de pelle (2) est fabriquée en un plastique, notamment en PVC souple, et/ou **en ce que**
d. la deuxième lame de pelle (3) est fabriquée en métal ou en alliage de métaux ou en acier ou en acier inoxydable ou en tôle métallique zinguée.

7. Pelle universelle (1) selon l'une quelconque des revendications 1 à 6, **caractérisée en ce que** la première portion de fixation (7) de la première lame de pelle (2) et une deuxième portion de fixation (17) de la deuxième lame de pelle sont réalisées de manière identique.

8. Pelle universelle (1) selon l'une quelconque des revendications 1 à 7, **caractérisée en ce que**
a. la deuxième lame de pelle (3) est connectée à l'élément de fixation (4) de manière non détachable et/ou non sans destruction, et/ou **en ce que**
b. l'élément de fixation (4) est fabriqué conjointement avec la deuxième lame de pelle (3) sous forme de pièce cintrée en tôle ou sous forme de plaque coudée ou cintrée, ou présente une plaque coudée ou cintrée dans la direction d'étendue longitudinale.

9. Pelle universelle (1) selon l'une quelconque des revendications 1 à 8, **caractérisée en ce que**
a. la première lame de pelle (2) et la deuxième lame de pelle (3) s'étendent dans des directions différentes à partir de l'élément de fixation (4), ou **en ce que**
b. la première lame de pelle (2) et la deuxième lame de pelle (3) s'étendent dans des directions différentes depuis l'élément de fixation (4) suivant un angle différent de zéro l'une par rapport à l'autre, ou **en ce que**
c. la première lame de pelle (2) et la deuxième lame de pelle (3) s'étendent dans des directions différentes depuis l'élément de fixation (4) suivant un angle dans la plage de 170° à 90°, en particulier dans la plage de 170° à 120°, en particulier dans la plage de 150° à 130° l'une par rapport à l'autre.

10. Pelle universelle (1) selon l'une quelconque des revendications 1 à 9, **caractérisée en ce que**
a. la première lame de pelle (2) et la deuxième lame de pelle (3) présentent une forme identique, ou **en ce que**
b. la première lame de pelle (2) et la deuxième lame de pelle (3) sont réalisées sous forme plane, ou **en ce que**
c. la première lame de pelle (2) et la deuxième lame de pelle (3) sont réalisées sous forme plane et sont disposées dans des plans qui présentent un angle différent de 0° l'un par rapport à l'autre, ou **en ce que**
d. la première lame de pelle (2) et la deuxième lame de pelle (3) sont réalisées sous forme plane et sont disposées dans des plans qui présentent un angle dans la plage de 170° à 90°, en particulier dans la plage de 170° à 120°, en particulier dans la plage de 150° à 130°.

11. Pelle universelle (1) selon l'une quelconque des revendications 1 à 9, **caractérisée en ce que**
a. la première lame de pelle (2) et la deuxième lame de pelle (3) présentent une forme différente et/ou **en ce que**
b. la première lame de pelle (2) et/ou au moins une première lèvre de nettoyage de la première lame de pelle (2) est réalisée sous forme plane, tandis que la deuxième lame de pelle (3) est réalisée sous forme coudée, ou **en ce que**
c. la première lame de pelle (2) et/ou au moins une première lèvre de nettoyage de la première lame de pelle (2) est réalisée sous forme plane, tandis que la deuxième lame de pelle (3) est réalisée sous forme courbe ou **en ce que**
d. la première lame de pelle (2) et la deuxième lame de pelle (3) ont des dimensions différentes, et/ou **en ce que**
e. la première lame de pelle (2) et la deuxième lame de pelle (3) présentent des largeurs différentes, et/ou **en ce que**
f. la première lame de pelle (2) et la deuxième lame de pelle (3) présentent des lèvres de nettoyage de largeurs différentes, et/ou **en ce que**
g. la première lame de pelle (2) et la deuxième lame de pelle (3) présentent des lèvres de nettoyage de longueurs différentes, et/ou **en ce que**
h. la première lame de pelle (2) et la deuxième lame de pelle (3) présentent des longueurs différentes, et/ou **en ce que**
i. la première lame de pelle (2) et la deuxième lame de pelle (3) présentent des arêtes de nettoyage de longueurs différentes, et/ou **en ce que**
j. la première lame de pelle (2) et la deuxième lame de pelle (3) présentent des épaisseurs différentes.

12. Pelle universelle (1) selon l'une quelconque des revendications 1 à 11, **caractérisée en ce que**
a. la première lame de pelle (2) et/ou au moins une première lèvre de nettoyage (6) de la première lame de pelle (2) est réalisée sous forme plane, ou **en ce que**
b. la deuxième lame de pelle (3) et/ou au moins une deuxième lèvre de nettoyage (16) de la deuxième lame de pelle (3) est réalisée sous forme plane, ou **en ce que**
c. la deuxième lame de pelle (3) est réalisée sous forme coudée, ou **en ce que**
d. la deuxième lame de pelle (3) est réalisée sous forme coudée par une pliure qui s'étend parallèlement à une arête de nettoyage (9) disposée au niveau de l'extrémité libre de la deuxième lame de pelle, ou **en ce que**
e. la deuxième lame de pelle (3) est courbée à partir de l'élément de fixation (4) vers une arête de nettoyage (9) se trouvant au niveau d'une extrémité libre, ou **en ce que**
f. la première lame de pelle (2) et la deuxième lame de pelle (3) se distinguent par l'angle de la région de leurs extrémités libres par rapport à l'axe d'étendue longitudinale du manche (5).

13. Pelle universelle (1) selon l'une quelconque des revendications 1 à 12, **caractérisée en ce que**
a. la deuxième lame de pelle (3) présente, au niveau d'une extrémité libre, une arête de nettoyage ondulée (9), ou **en ce que**
b. la deuxième lame de pelle (3) présente, au niveau d'une extrémité libre, une arête de nettoyage dentelée (9), ou **en ce que**
c. la deuxième lame de pelle (3) présente, au niveau d'une extrémité libre, une arête de nettoyage (9) rectiligne.

14. Pelle universelle (1) selon l'une quelconque des revendications 1 à 13, **caractérisée en ce que**
a. la première lame de pelle (2) présente, au niveau de l'extrémité libre, une première arête de nettoyage et **en ce que** la deuxième lame de pelle (3) présente, au niveau de l'extrémité libre, une deuxième arête de nettoyage (9) et **en ce que** la première arête de nettoyage (15) et la deuxième arête de nettoyage (9) sont disposées parallèlement l'une à l'autre, et/ou **en ce que**
b. la première lame de pelle (2) présente, au niveau de l'extrémité libre, une première arête de nettoyage et **en ce que** la deuxième lame de pelle (3) présente, au niveau de l'extrémité libre, une deuxième arête de nettoyage (9) et **en ce que** l'axe d'étendue longitudinale de l'élément de fixation (4) est disposé parallèlement à la première arête de nettoyage (15) et/ou parallèlement à la deuxième arête de nettoyage (16), et/ou **en ce que**
c. la première lame de pelle (2) et la deuxième lame de pelle (3) présentent à chaque fois un côté supérieur tourné vers le manche et un côté inférieur opposé au manche, la pelle universelle (1) étant réalisée et prévue de manière à être poussée avec le côté inférieur de la lame de pelle (2, 3) reposant à chaque fois au niveau du sol à nettoyer vers l'avant sur le sol à nettoyer, et/ou **en ce que**
d. le manche (5) est ou peut être fixé de manière non déplaçable sur l'élément de fixation (4), et/ou **en ce que**
e. le manche (5) est disposé sur l'élément de fixation (4) de manière à pouvoir être enlevé sans destruction et/ou sans outil, et/ou **en ce que**
f. l'angle entre le manche (5) et l'élément de fixation (4) peut être ajusté, et/ou **en ce que**
g. un moyen de fixation pour la fixation du manche (5) à l'élément de fixation (4) sert également en même temps à la fixation de la première et/ou de la deuxième lame de pelle (2, 3).

15. Ensemble comprenant une pelle universelle (1) selon l'une quelconque des revendications 1 à 14 et au moins une troisième lame de pelle qui peut être fixée en remplacement de la première lame de pelle (2) ou de la deuxième lame de pelle sur l'élément de fixation (4) et qui se distingue par au moins une propriété de la première lame de pelle (2) ou de la deuxième lame de pelle (3).
